# FASCICULE DE BREVET EUROPEEN

(11) **EP 3 075 624 B1**
(45) Date de publication et mention de la délivrance du brevet: **24.02.2021**
(21) Numéro de dépôt: 16163134.6
(22) Date de dépôt: 31.03.2016
(51) Int. Cl.: B61F 5/44, B61K 3/02

(54) **SYSTÈME DE DÉTECTION DE L'ENTRÉE EN COURBE D'UNE STRUCTURE DE CAISSE DE VÉHICULE FERROVIAIRE ÉQUIPÉ DE BOGIES**
ERFASSUNGSVORRICHTUNG EINER KURVE FÜR EIN SCHIENENFAHRZEUG MIT DREHGESTELLEN
DETECTING DEVICE OF A BEND FOR A RAILWAY VEHICLE EQUIPPED WITH BOGGIES

(30) Priorité: 01.04.2015 FR 1500652
(43) Date de publication de la demande: 05.10.2016
(73) Titulaire: SNCF Voyageurs, 93200 Saint-Denis (FR)
(72) Inventeur: DESBOIS, Michel, 72000 LE MANS (FR)
(74) Mandataire: Delaveau, Sophie

(56) Documents cités:
- US-A- 830 241
- US-A- 1 436 837
- US-A- 1 490 992

## Description

L'invention concerne un système de détection de l'entrée en courbe d'une structure de caisse de véhicule ferroviaire équipé de bogies.

L'invention s'applique aux véhicules ferroviaires équipés d'un bogie avant et d'un bogie arrière montés mobiles par rapport au châssis de la structure de caisse et pivotant indépendamment l'un de l'autre de façon à faciliter le passage en courbe du véhicule ferroviaire.

La circulation d'un véhicule ferroviaire dans une courbe engendre un effort latéral important au niveau du contact entre la roue et le rail de l'essieu avant d'un bogie ce qui oblige l'essieu à suivre la courbe. L'effort latéral exercé sur l'essieu entraîne le bogie en pivotement par rapport à la structure de caisse qui se met elle-même à tourner selon la courbe. Le pivotement du bogie, et donc la prise de courbe associée, est une information qui prend toute son importance lorsque l'on souhaite par exemple piloter un système annexe uniquement dans les courbes. Il pourra s'agir par exemple d'un système de lubrification de boudin de roue. Il s'agit donc de détecter la prise de courbe pour alimenter un système annexe.

A la connaissance de la demanderesse, il existe un système mécanique destiné à détecter l'entrée en courbe d'un matériel ferroviaire consistant en un système de renvoi par tringles dans lequel une première tringle est montée sur l'axe d'un bogie, et entraîne en pivotement une second tringle entraînant elle-même en pivotement une tôle dont les extrémités sont aptes à passer d'une première position inactive dans laquelle une extrémité est en contact magnétique avec un aimant solidaire de la structure de caisse, à une seconde position active dans laquelle l'extrémité en question n'est plus en contact avec cet aimant, ce dont il résulte que le bogie a pivoté par rapport à la structure de caisse et que le véhicule ferroviaire est en courbe.

Néanmoins, ce système est complexe, volumineux et difficile à étalonner.

Un autre système mécanique, composé d'un capteur mécanique placé sur le bogie et coopérant avec une cale placée sous la caisse du véhicule, en vue de déclencher en courbe un système de lubrification de boudin de roue, est connu du document US 1 436 837 A.

Dans ce contexte, la présente invention vise un système de détection de l'entrée en courbe d'un véhicule ferroviaire à la fois simple, peu volumineux et adaptable sur une structure de caisse munie de bogies.

A cet effet, le système de détection de l'entrée en courbe d'une structure de caisse de véhicule ferroviaire équipée de bogies de l'invention présente les caractéristiques de la revendication 1.

Le système de l'invention peut également comporter les caractéristiques optionnelles suivantes considérées isolément ou selon toutes les combinaisons techniques possibles :
- le capteur est fixé sur une platine elle-même solidarisée à une crapaudine formant partie du système crapaudine-pivot qui entraîne le bogie en rotation, et la cale est montée sur un support de fixation solidarisé au pivot du système crapaudine-pivot solidaire de la structure de caisse.
- le support de fixation de la cale comporte un évidement central délimitant un bord interne, et le support de fixation est solidarisé à la structure de caisse par les mêmes fixations que celles solidarisant le pivot à la structure de caisse.
- la cale comporte une tête de montage amoviblement montée au niveau du bord interne du support de fixation et une extension radiale contre laquelle le capteur est en appui de contact dans sa première position inactive.
- le capteur est relié à la source d'énergie pneumatique et à un distributeur de commande lui-même relié au système annexe et à la dite source d'énergie en énergie pneumatique, et le passage du capteur dans sa seconde position active lorsque la structure de caisse circule en courbe, entraîne le passage de l'air dans le capteur et l'ouverture concomitante du distributeur de commande qui autorise le passage de l'air dans le dit distributeur de commande en alimentant alors le système annexe.
- le capteur est monté sur un ressort qui est en tension dans la première position inactive du capteur et en détente dans la seconde position active du capteur, le passage du ressort de sa position de tension à sa position de détente entraînant en mouvement le capteur ce dont il résulte l'alimentation du capteur par la source d'énergie pneumatique.

L'invention porte enfin sur une structure de caisse de véhicule ferroviaire qui est équipée d'au moins un système de détection tel que précédemment défini.

D'autres caractéristiques et avantages de l'invention ressortiront clairement de la description qui en est donnée ci-dessous, à titre indicatif et nullement limitatif, en référence aux figures annexées parmi lesquelles :
- la figure 1 est une représentation schématique en coupe du système de détection de l'entrée en courbe de l'invention montée concomitamment sur la structure de caisse et sur un bogie,
- la figure 2 est une vue de dessous du support de fixation de la cale du système de l'invention,
- la figure 3 est une vue agrandie de la zone III de fixation de la cale amovible sur le support de fixation indiquée sur la figure 2,
- la figure 4 est une vue identique à celle de la figure 3 sur laquelle la cale amovible est de largeur inférieure à celle de la cale de la figure 4,
- la figure 5 est une représentation en coupe de la cale des figures 3 et 4,
- la figure 6 est une représentation schématique en élévation du système de l'invention et de son circuit de détection de l'entrée et de la sortie en courbe associé,
- la figure 7 est une représentation schématique en transparence et de dessus d'une structure de caisse de véhicule ferroviaire équipée du système de l'invention, circulant dans une courbe à gauche,
- la figure 8 est une représentation schématique en transparence et de dessus d'une structure de caisse de véhicule ferroviaire équipée du système de de l'invention, circulant en ligne droite,
- la figure 9 est une représentation schématique en transparence et de dessus d'une structure de caisse de véhicule ferroviaire équipée du système de l'invention, circulant dans une courbe à droite,

Le système de détection de l'entrée en courbe d'une structure de caisse de véhicule ferroviaire de l'invention utilise le mouvement relatif entre la structure de caisse d'un véhicule ferroviaire et un bogie. Le système de l'invention prévoit au moins un capteur mécanique positionné sur le bogie et qui adopte une position inactive de contact lorsque la structure de caisse circule en ligne droite, et une position active libre lorsque la structure de caisse entre et circule en courbe. Le passage de la position inactive à la position active du capteur s'opère par le mouvement du bogie relativement à la structure de caisse en venant libérer le capteur.

En référence à la figure 6, le système de l'invention comporte un capteur mécanique à galet ou à poussoir 1, encore dénommé capteur TOR, s'étendant selon un axe principal de contact AA' et solidaire du bogie avant non visible sur cette figure, dont le contacteur 2 est en appui de contact contre une cale 3 montée sur un support de fixation 4 solidaire de la structure de caisse également non visible. Le capteur 1 est monté sur un ressort 5 qui est en compression lorsque le contacteur 2 du capteur 1 est en appui de contact contre la cale 3. Cette position correspond, comme illustré sur la figure 8, à une structure de caisse circulant sur une ligne droite et dans laquelle le capteur 1 est dans sa position inactive selon son axe principal AA' en alignement avec l'axe principal XX' d'avancement de la structure de caisse 6.

Lorsque la structure de caisse 6 entre en courbe, le bogie avant 7 pivote relativement la structure de caisse ce dont il résulte le pivotement de l'axe principal AA' du capteur 1 relativement à l'axe principal XX' d'avancement de la structure de caisse 6, et le glissement du contacteur 2 du capteur 1 le long de la cale 3 selon la flèche F1 (figure 6) pour une courbe à gauche (figure 7) ou selon la flèche F2 (figure 6) pour une courbe à droite (figure 9), jusqu'à ne plus être en appui sur la cale 3, ce dont il résulte le passage du capteur 1 dans sa position active dont la fonctionnalité sera décrite plus loin.

En référence à la figure 1, le capteur 1 est fixé sur une platine 8 qui est soudée à la crapaudine 9 fixée au bogie non représenté sur cette figure. Le support de fixation 4 de la cale 3 est solidarisé à la structure de caisse 6 en étant monté contre cette structure de caisse avec un pivot 10 au moyen de quatre vis de fixation 11 dont deux seulement sont visibles sur cette figure. Le système pivot-crapaudine est le système d'entraînement et de rotation qui équipe la quasi-totalité des bogies européen. Le pivot 10 et la crapaudine 9 font l'objet soit d'un montage graissé 12, soit d'un montage avec fourrure 13, ces deux montages permettant la rotation en trois dimensions de la crapaudine 9, et donc du bogie associé, relativement au pivot 10, et donc à la structure de caisse 6.

Ainsi, en courbe, la rotation du bogie dans le plan de la platine 8 et relativement à la structure de caisse 6, entraîne la rotation du capteur 1 relativement à la cale 3 et son passage de sa position inactive en appui de contact contre la cale 3 à sa position active libre de la cale 3.

En référence à la figure 2, le support de fixation 4 de la cale 3 est un pentagone comportant un évidement central 15 de passage du pivot 10 et quatre orifices de passage des vis 11 (figure 1) de fixation du pivot 10 et du support de fixation 4 contre la structure de caisse 6. La forme du support de fixation 4 peut être modifiée pour s'adapter aux différents systèmes pivot-crapaudine

L'évidement central 15 délimite un bord interne 16 du support de fixation au niveau d'une partie duquel est montée la cale 3.

En référence à la figure 5, la cale 3 comporte une tête de montage 17 se prolongeant par une extension radiale 20 contre laquelle le contacteur 2 du capteur 1 vient en appui de contact. La tête de montage 17 de la cale 3 est munie d'une mâchoire de fixation 18 dans laquelle le bord interne 16 du support de fixation 4 vient en prise, la mâchoire 18 comportant deux orifices 19 de fixation, dont un seul est rendu visible sur le figure 5, de deux vis de maintien de la cale 3 sur le support de fixation 4.

La cale 3 est ainsi montée amovible relativement au support de fixation 4 afin de pouvoir adapter la détection de la courbe aux caractéristiques de chaque matériel. En effet, l'angle de rotation du bogie et de la caisse est fonction de l'empattement, c'est-à-dire de la distance d entre les deux essieux 21, 22 d'un même bogie 7 (figure 7) et de l'entraxe, c'est-à-dire la distance D entre les deux pivots 10 (figure 7). A rayon de courbe égale, l'angle de rotation du bogie est d'autant plus important que l'empattement et l'entraxe sont grands. Par conséquent, pour que le système de l'invention se déclenche toujours à la même valeur de rayon de courbe, la largeur de la cale 3 doit être adaptée à ces caractéristiques.

Les figures 3 et 4 illustrent respectivement à cet effet une cale 3a de largeur I inférieure à la largeur L de la cale 3. La configuration de la cale 3 la rendant amovible permet ainsi de faire passer le capteur 1 dans sa position active pour un même rayon de courbe choisi et ce, quelque soit les caractéristiques du matériel.

En référence à la figure 6, le capteur est relié à une source d'énergie pneumatique 23 qui peut être soit déjà disponible sur le bogie ou soit produite par le bogie, ainsi qu'à un distributeur de commande 24 lui-même relié à la source d'énergie pneumatique 23. Ce distributeur de commande 24 est également relié à un système qui sera dénommé système annexe 25 et qui peut être un simple système d'information relayant le fait que la structure de caisse 6 est en courbe, ou un système utilisant cette information pour piloter un dispositif qui se déclenche lorsque la structure de caisse 6 est en courbe. A titre d'exemple, ce dispositif peut être un système de lubrification de boudin de roue permettant de lubrifier l'interface roue-rail uniquement lorsque le bogie est en courbe.

Lorsque le capteur 1 est en position inactive comme représenté sur la figure 6, le distributeur de commande 24 est également fermé puisqu'il est alimenté par l'ouverture du capteur 1, et le système annexe 25 n'est pas non plus alimenté en air par la source d'énergie pneumatique 23 puisque le distributeur de commande 24 est fermé.

Comme il a été décrit précédemment, l'entrée en courbe à droite ou à gauche entraîne le pivotement du capteur 1 relativement à la cale 3 dans le sens des flèches F1 ou F2 jusqu'à ce que le contacteur 2 ne soit plus en contact avec la cale 3. Le ressort 5 passe alors en position de détente en entraînant le capteur 1 en position ouverte active, lequel capteur 1 ouvert est alors alimenté par la source d'énergie pneumatique 23, ce qui entraîne l'ouverture concomitante du distributeur de commande 24, la source d'énergie pneumatique 23 alimentant alors le système annexe 25 via le distributeur de commande 24 ouvert.

A l'inverse, lorsque la structure de caisse 6 circule de nouveau en ligne droite, le contacteur 2 du capteur 1 revient en appui contre la cale 3 ce dont il résulte le passage du capteur 1 en position inactive fermée et la fermeture concomitante du distributeur de commande 24 qui interdit l'alimentation du système annexe 25 par la source d'énergie pneumatique 23.

Dans le système précédemment décrit et tel que représenté sur la figure 1, la surface 3' de la cale 3 en contact avec le contacteur 2 du capteur 1 est située vers le système pivot-crapaudine. En restant dans le cadre de l'invention et en référence à la figure 1a, la cale 3a peut être orientée inversement, c'est à dire que sa surface de contact 3'a avec le contacteur 2a du capteur 1a est située du côté opposé au système pivot-crapaudine, tout en étant maintenue solidaire à la structure de caisse 6 par le même support de fixation 4 que précédemment décrit. Dans cette hypothèse, le capteur 1a sera situé à l'arrière de la cale 3a comme illustré sur la figure 1a est maintenue solidaire au bogie 9 par des moyens adaptés à la portée de l'homme du métier.

## Revendications

1. Système de détection de l'entrée en courbe d'une structure de caisse de véhicule ferroviaire équipée de bogies, **caractérisé en ce qu'**il comporte au moins un capteur mécanique (1,1a) apte à mettre en communication une source d'énergie pneumatique (23) à un système annexe (25), et apte à adopter une première position inactive correspondant à une circulation de la structure de caisse (6) en ligne droite et dans laquelle le dit capteur (1,1a) interdit l'alimentation en énergie pneumatique du système annexe (25), et une seconde position active correspondant à une circulation de la structure de caisse (6) dans une courbe et dans laquelle le capteur (1,1a) autorise l'alimentation en énergie pneumatique du système annexe (25), et **en ce que** le capteur (1,1a) est destiné à être solidaire d'un bogie (7) est dans sa première position inactive destiné à venir en appui de contact contre une cale (3) solidaire de la structure de caisse (6) et dans sa seconde position active destiné à se libérer de la dite cale (3), le passage de la première à la seconde position et inversement s'opérant par le changement d'appui de contact du capteur (1,1a) sur la cale (3) engendré par le déplacement relatif de la dite structure de caisse (6) par rapport au bogie (7) lorsque la structure de caisse (6) entre ou sort de courbe.

2. Système selon la revendication 1, **caractérisé en ce que** le capteur (1) est fixé sur une platine (8) elle-même solidarisée à une crapaudine (9) formant partie du système crapaudine-pivot qui entraîne le bogie (7) en rotation, et **en ce que** la cale (3) est montée sur un support de fixation (4) solidarisé au pivot (10) du système crapaudine-pivot solidaire de la structure de caisse (6).

3. Système selon la revendication 2, **caractérisé en ce que** le support de fixation (4) de la cale (3) comporte un évidement central (15) délimitant un bord interne (16), et **en ce que** le support de fixation (4) est solidarisé à la structure de caisse (6) par les mêmes fixations que celles solidarisant le pivot (10) à la structure de caisse (6).

4. Système selon l'une quelconque des revendications 1 à 3, **caractérisé en ce que** la cale (3) comporte une tête de montage (17) amoviblement montée au niveau du bord interne (16) du support de fixation (4) et une extension radiale (20) contre laquelle le capteur (1) est en appui de contact dans sa première position inactive.

5. Système selon l'une quelconque des revendications 1 à 4, **caractérisé en ce que** le capteur (1) est relié à la source d'énergie pneumatique (23) et à un distributeur de commande (24) lui-même relié au système annexe (25) et à la dite source d'énergie en énergie pneumatique (23), et **en ce que** le passage du capteur (1) dans sa seconde position active lorsque la structure de caisse (6) circule en courbe, entraîne le passage de l'air dans le capteur (1) et l'ouverture concomitante du distributeur de commande (24) qui autorise le passage de l'air dans le dit distributeur de commande (24) en alimentant alors le système annexe (25).

6. Système selon la revendication 5, **caractérisé en ce que** le capteur (1) est monté sur un ressort (5) qui est en tension dans la première position inactive du capteur (1) et en détente dans la seconde position active du capteur (1), le passage du ressort (5) de sa position de tension à sa position de détente entraînant en mouvement le capteur (1) ce dont il résulte l'alimentation du capteur (1) par la source d'énergie pneumatique (23).

7. Structure de caisse de véhicule ferroviaire, **caractérisé en ce qu'**il est équipé d'au moins un système de détection selon l'une quelconque des revendications 1 à 6.

## Patentansprüche

1. System zur Erfassung des Eintritts in eine Kurve einer mit Drehgestellen ausgerüsteten Karosseriestruktur eines Schienenfahrzeugs, **dadurch gekennzeichnet, dass** es mindestens einen mechanischen Sensor (1,1a) umfasst, welcher dafür geeignet ist, um eine pneumatische Energiequelle (23) mit einem Nebensystem (25) in Verbindung zu bringen, und dafür geeignet ist, um eine erste inaktive Position einzunehmen, welche einer Verkehrslage der Karosseriestruktur (6) auf gerader Strecke entspricht und in welcher der Sensor (1,1a) die Versorgung des Nebensystems (25) mit pneumatischer Energie untersagt, und eine zweite aktive Position einzunehmen, welcher einer Verkehrslage der Karosseriestruktur (6) in einer Kurve entspricht und in welcher der Sensor (1, 1a) die Versorgung des Nebensystems (25) mit pneumatischer Energie zulässt, und **dass** der Sensor (1,1a) dafür vorgesehen ist, mit einem Drehgestell (7) fest verbunden zu sein, in seiner ersten inaktiven Position dafür vorgesehen ist, um mit einem fest mit der Karosseriestruktur (6) verbundenen Anschlag (3) in Stützkontakt zu gelangen, und in seiner zweiten aktiven Position dafür vorgesehen ist, um sich von dem Anschlag (3) zu befreien, wobei der Übergang von der ersten in die zweite Position und umgekehrt sich durch die Änderung des Stützkontakts des Sensors (1,1a) an dem Anschlag (3) vollzieht, welche durch die relative Verlagerung der Karosseriestruktur (6) in Bezug auf das Drehgestell (7) verursacht wird, wenn die Karosseriestruktur (6) in eine Kurve eintritt oder eine Kurve verlässt.

2. System nach Anspruch 1, **dadurch gekennzeichnet, dass** der Sensor (1) an einer Platte (8) befestigt ist, welche selbst fest mit einem Lagerbock (9) verbunden ist, welcher Teil des Lagerbock-Drehscheibensystems ist, welches das Drehgestell (7) in Drehung versetzt, und dass der Anschlag (3) auf einem Befestigungsträger (4) montiert ist, welcher fest mit der Drehscheibe (10) des Lagerbock-Drehscheibensystems der Karosseriestruktur (6) verbunden ist.

3. System nach Anspruch 2, **dadurch gekennzeichnet, dass** der Befestigungsträger (4) des Anschlags (3) eine zentrale Ausnehmung (15) umfasst, welche einen Innenrand (16) begrenzt, und dass der Befestigungsträger (4) fest mit der Karosseriestruktur (6) durch die gleichen Befestigungen verbunden ist wie jene, welche die Drehscheibe (10) fest mit der Karosseriestruktur (6) verbinden.

4. System nach einem der Ansprüche 1 bis 3, **dadurch gekennzeichnet, dass** der Anschlag (3) einen Montagekopf (17), welcher im Bereich des Innenrands (16) des Befestigungsträgers (4) abnehmbar montiert ist, und eine radiale Verlängerung (20) umfasst, an welcher der Sensor (1) in Stützkontakt in seiner ersten inaktiven Position anliegt.

5. System nach einem der Ansprüche 1 bis 4, **dadurch gekennzeichnet, dass** der Sensor (1) mit der pneumatischen Energiequelle (23) und einem Steuerverteiler (24) verbunden ist, welcher selbst mit dem Nebensystem (25) und der Energiequelle mit pneumatischer Energie (23) verbunden ist, und dass der Übergang des Sensors (1) in seine zweite aktive Position, wenn die Karosseriestruktur (6) in eine Kurve fährt, den Durchlass der Luft in dem Sensor (1) und die gleichzeitige Öffnung des Steuerverteilers (24) mit sich führt, welche den Durchlass der Luft in dem Steuerverteiler (24) zulässt, so dass nun das Nebensystem (25) versorgt wird.

6. System nach Anspruch 5, **dadurch gekennzeichnet, dass** der Sensor (1) auf einer Feder (5) montiert ist, welche in der ersten inaktiven Position des Sensors (1) gespannt ist und in der zweiten aktiven Position des Sensors (1) entspannt ist, wobei der Übergang der Feder (5) von ihrer gespannten Position in ihre entspannte Position den Sensor (1) in Bewegung versetzt, woraus sich die Versorgung des Sensors (1) durch die pneumatische Energiequelle (23) ergibt.

7. Karosseriestruktur eines Schienenfahrzeugs, **dadurch gekennzeichnet, dass** sie mit mindestens einem Erfassungssystem nach einem der Ansprüche 1 bis 6 ausgerüstet ist.

## Claims

1. System for detecting the entering of a curve by a body structure of a rail vehicle equipped with bogies, **characterized in that** it has at least one mechanical sensor (1, 1a) that is able to put a pneumatic energy source (23) into communication with an ancillary system (25) and is able to take up a first inactive position corresponding to the body structure (6) travelling in a straight line and in which said sensor (1, 1a) prevents the ancillary system (25) from being supplied with pneumatic energy, and a second active position corresponding to the body structure (6) travelling in a curve and in which the sensor (1, 1a) allows the ancillary system (25) to be supplied with pneumatic energy, and **in that** the sensor (1, 1a) is intended to be secured to a bogie (7) and, in its first inactive position, intended to come into contact with a block (3) secured to the body structure (6) and, in its second active position, intended to come away from said block (3), the passing from the first position to the second, and vice versa, being brought about by the change in contact of the sensor (1, 1a) with the block (3) that is caused by the relative shifting of said body structure (6) with respect to the bogie (7) when the body structure (6) enters or leaves a curve.

2. System according to Claim 1, **characterized in that** the sensor (1) is fastened to a mounting plate (8) that is itself secured to a centre plate (9) forming part of the centre plate/pivot pin system that drives the bogie (7) in rotation, and **in that** the block (3) is mounted on a fastening support (4) secured to the pivot pin (10) of the centre plate/pivot pin system secured to the body structure (6).

3. System according to Claim 2, **characterized in that** the fastening support (4) for the block (3) has a central recess (15) delimiting an internal edge (16), and **in that** the fastening support (4) is secured to the body structure (6) by the same fasteners as those that secure the pivot pin (10) to the body structure (6).

4. System according to any one of Claims 1 to 3, **characterized in that** the block (3) has a removable mounting head (17) mounted at the internal edge (16) of the fastening support (4) and a radial extension (20) against which the sensor (1) is in contact in its first, inactive position.

5. System according to any one of Claims 1 to 4, **characterized in that** the sensor (1) is connected to a pneumatic energy source (23) and to a control valve (24) that is itself connected to the ancillary system (25) and to said pneumatic energy source (23), and **in that** the passage of the sensor (1) into its second, active position when the body structure (6) travels through a curve causes air to pass into the sensor (1) and the concomitant opening of the control valve (24), which allows the air to pass through said control valve (24), thereby supplying the ancillary system (25).

6. System according to Claim 5, **characterized in that** the sensor (1) is mounted on a spring (5) which is tensioned in the first inactive position of the sensor (1) and relaxed in the second active position of the sensor (1), the passage of the spring (5) from its tensioned position to its relaxed position driving the sensor (1) in movement, resulting in the sensor (1) being supplied by the pneumatic energy source (23).

7. Rail vehicle body structure, **characterized in that** it is equipped with at least one detection system according to any one of Claims 1 to 6.
